# EUROPÄISCHE PATENTSCHRIFT

(11) **EP 0 354 424 B1**
(45) Veröffentlichungstag und Bekanntmachung des Hinweises auf die Patenterteilung: **27.01.1993**
(21) Anmeldenummer: 89113947.9
(22) Anmeldetag: 28.07.1989
(51) Int. Cl.: H01F 29/02

(54) **Zylindrischer Stufenwähler für Stufentransformatoren mit durch Anschlussleitungen fixierten Kontaktringen**
Cylindrical tap selector for step-down transformers having contact rings fixed by connecting wires
Selecteur cylindrique de gradins pour transformateurs à gradins avec anneaux de contact fixés par des conduites de raccordement

(30) Priorität: 12.08.1988 DE 3827386
(43) Veröffentlichungstag der Anmeldung: 14.02.1990
(73) Patentinhaber: MASCHINENFABRIK REINHAUSEN GMBH, 93025 Regensburg (DE)
(72) Erfinder: Bleibtreu, Alexander, D-8400 Regensburg (DE)

(56) Entgegenhaltungen:
- EP-A- 0 035 637
- EP-A- 0 166 844
- AT-B- 199 759
- GB-A- 2 078 445

## Beschreibung

Die Erfindung bezieht sich auf einen zylindrischen Stufenwähler für Stufentransformatoren gemäß Oberbegriff des Patentanspruches 1. Um bei diesen bekannten Stufenwählern eine sichere und stabile Halterung des Kontaktringes zu erreichen, werden die an sich starren Verbindungsleitungen zusätzlich in mehreren Ebenen durch kammartige Gerüstteile abgestützt (AT-PS 199 759).

Es ist Aufgabe der Erfindung, die aufwendige Konstruktion der genannten Stufenwähler zu vereinfachen, wobei eine sichere und feste Lage der Verbindungsleitungen und damit der Kontaktringe erreicht werden soll. Diese Aufgabe wird bei dem eingangs genannten Stufenwähler durch die Kombination der im Kennzeichen angegebenen Merkmale erreicht.

Der mit der Erfindung erzielte Vorteil liegt in der mehrfachen Halterung des im wesentlichen waagerecht verlaufenden Teils der Verbindungsleitungen. Die erste Halterung erfolgt durch die Wand des Isolierstoffzylinders, indem die Verbindungsleitungen jeweils in Bohrungen des Isolierstoffzylinders sitzen. Die zweite Halterung erfolgt dann durch die längs der Wand des Isolierstoffzylinders sich erstreckenden miteinander verspannten Klemmleisten aus Isolierstoff. Es ergibt sich somit gerade im waagerechten Teil der Verbindungsleitungen eine sehr starre Lage für die Verbindungsleitungen, die zu einer sicheren Fixierung der Kontaktringe beiträgt.

Ein Ausführungsbeispiel der Erfindung ist in der Zeichnung dargestellt und wird nachstehend näher beschrieben. Die Zeichnung zeigt ausschnittsweise einen mittleren Bereich des Stufenwählers, und zwar in
Figur 1 einen Längsschnitt und in
Figur 2 einen Querschnitt im Bereich der Klemmleisten.

Wie aus Figur 1 ersichtlich, besitzt der Stufenwähler einen tragenden Isolierstoffzylinder 1, der die feststehenden Stufenkontakte 2 in unterschiedlichen Ebenen trägt. Er besitzt ferner eine rohrförmige Schaltwelle 3, die auf übliche Weise schrittweise drehbar ist. Für jede Kontaktebene ist je ein Kontaktring 4 vorgesehen, die lose um die Schaltwelle 3 herum angeordnet sind. Je eine Kontaktbrücke 6, die ständig am Kontaktring 4 schleift, dient der Verbindung des Kontaktringes 4 mit den einzelnen feststehenden Stufenkontakten 2. Jede Kontaktbrücke 6 wird von je einem an der Schaltwelle 3 sitzenden Tragarm 7 gehalten und geführt. Jeder Kontaktring 4 wird durch seine zugehörige Anschlußleitung 5 gehalten. Um eine gute Stabilität bei der Halterung der Kontaktringe 4 zu erzielen, sind die folgenden Maßnahmen ergriffen: Die Anschlußleitungen 5 sind jeweils waagerecht aus dem Isolierstoffzylinder herausgeführt und fluchtend übereinander angeordnet. Sie stecken in je einer Bohrung 8 der Wand des Isolierstoffzylinders 1. Längs der Wand des Isolierstoffzylinders 1 erstrecken sich zwei miteinander verspannte Klemmleisten 9, 10 aus Isolierstoff, welche die Anschlußleitungen 5 in ihrem waagerechten Teil umgreifen. Diese Klemmleisten 9, 10 sind jeweils oben und unten mit dem Isolierstoffzylinder 1 starr verbunden, was im einzelnen aber nicht dargestellt ist. Sie sind durch spezielle Spannelemente 11 aus Isolierstoff miteinander verspannt, so daß sie die Anschlußleitungen 5 fest umgreifen. Die Anschlußleitungen 5 sind, nachdem sie den Isolierstoffzylinder 1 waagerecht verlassen haben, rechtwinklig abgebogen und verlaufen praktisch parallel zu den Klemmleisten 9, 10. Sie können somit zusätzlich mittels Bandagen mit den Klemmleisten verbunden werden, was im einzelnen aber nicht dargestellt ist.

## Patentansprüche

1. Zylindrischer Stufenwähler für Stufentransformatoren, bei dem feststehende Kontakte (2) in mehreren Ebenen von einem zylindrischen Isolierstoffgerüst gehalten werden und bei dem für jede Ebene eine Kontaktbrücke (6) vorgesehen ist, deren inneres Ende an einem in derselben Ebene liegenden Kontaktring (4) schleift, der lose um die die Kontaktbrücke führende Schaltwelle (3) herum angeordnet ist und der mittels einer im wesentlichen seitlich waagerecht aus dem Isolierstoffgerüst herausgeführten mit dem Kontaktring verbundenen starren elektrischen Verbindungsleitung (5) fixiert ist,
dadurch gekennzeichnet,
daß das Isolierstoffgerüst aus einem Isolierstoffzylinder (1) besteht und daß die fluchtend übereinander seitlich aus dem Isolierstoffzylinder herausgeführten Verbindungsleitungen (5) mittels zweier Klemmleisten (9, 10) aus Isolierstoff, die außen längs der Wand des Isolierstoffzylinders (1) angeordnet sind und die die Verbindungsleitungen (5) in ihrem waagerechten Bereich umfassen, zusätzlich gehalten werden, wobei die Klemmleisten mit dem oberen Ende wie auch mit dem unteren Ende des Isolierstoffzylinders starr verbunden sind.

2. Zylindrischer Stufenwähler nach Anspruch 1,
dadurch gekennzeichnet,
daß die um etwa 90° abgewinkelten Verbindungsleitungen (5) an den Klemmleisten (9, 10) entlang verlaufen und mit diesen durch Bandagen verbunden sind.

## Claims

1. Cylindrical tap selector for tapped transformers, in which stationary contacts (2) are held in several planes of a cylindrical structure of insulating material and in which a contact bridge (6) is provided for each plane, the inner end of which contact bridge wipes on a contact ring (4), which lies in the same plane, is loosely arranged around a switching shaft (3) guiding the contact bridge and is fixed by means of an electrical connecting bar (5) which is rigidly connected with the contact ring and led substantially laterally horizontally out of the structure of insulating material, characterised thereby, that the structure of insulating material consists of a cylinder (1) of insulating material and that the connecting bars (5), which are led laterally out of the cylinder of insulating material in alignment one above the other, are additionally held by means of two clamping strips (9, 10) of insulating material, which are arranged externally longitudinally of the wall of the cylinder (1) of insulating material and which embrace the connecting bars (5) in their horizontal region, wherein the clamping strips are rigidly connected at both the upper ends and the lower ends with the cylinder of insulating material.

2. Cylindrical tap selector according to claim 1, characterised thereby that the connecting bars (5), which are bent through about 90°, extend along the clamping strips (9, 10) and are connected therewith by bindings.

## Revendications

1. Sélecteur cylindrique de prises pour transformateurs à prises, sélecteur dans lequel des contacts fixes de prises (2) sont maintenus dans plusieurs plans par un structure cylindrique en matière isolante et dans lequel il est prévu pour chaque plan un pont de contact (6), dont l'extrémité interne frotte sur un anneau de contact (4) placé dans ce même plan et qui est disposé librement autour de l'arbre de commutation (3) commandant les ponts de contact, tandis qu'il est fixé au moyen d'un conducteur électrique de liaison (5) rigide, sortant en principe latéralement et horizontalement de la structure en matière isolante et qui est assemblé avec cet anneau de contact, sélecteur de prises caractérisé en ce que la structure en matière isolante est constitué par un cylindre (1) en matière isolante et en ce que les conducteurs de liaison (5), alignés les uns au dessus des autres et sortant latéralement du cylindre en matière isolante, sont en outre maintenus par deux réglettes de serrage (9, 10) en matière isolante qui sont disposées à l'extérieur le long de la paroi du cylindre (1) en matière isolante et qui entourent les conducteurs de liaison (5) dans leur partie horizontale, tandis que ces réglettes de serrage sont rigidement reliées à l'extrémité supérieure du cylindre en matière isolante tout comme à son extrémité inférieure.

2. Sélecteur cylindrique de prises selon la revendication 1, caractérisé en ce que les conducteurs de liaison (5), coudés à environ 90°, s'étendent le long des réglettes de serrage (9, 10) et sont reliés à celles-ci par des bandages.
